# EUROPÄISCHE PATENTSCHRIFT

(11) **EP 1 317 587 B1**
(45) Veröffentlichungstag und Bekanntmachung des Hinweises auf die Patenterteilung: **26.07.2006**
(21) Anmeldenummer: 01964717.1
(22) Anmeldetag: 10.09.2001
(51) Int. Cl.: E04B 1/10, E04B 1/00, F24D 5/10

(54) **GEBÄUDE**
BUILDING
BATIMENT

(30) Priorität: 14.09.2000 AT 15612000
(43) Veröffentlichungstag der Anmeldung: 11.06.2003
(62) Teilanmeldung aus: 04013847.1
(73) Patentinhaber: Jandl, Adolf, 9421 Eitweg (AT)
(72) Erfinder: Jandl, Adolf, 9421 Eitweg (AT)
(74) Vertreter: Beer, Manfred
(86) Internationale Anmeldenummer: PCT/AT2001/000284
(87) Internationale Veröffentlichungsnummer: WO 2002/022975

(56) Entgegenhaltungen:
- EP-A- 0 670 397
- WO-A-00/29180
- DE-C- 19 702 860
- FR-A- 2 586 729
- GB-A- 1 360 876
- US-A- 4 165 591
- US-A- 4 655 024
- US-A- 5 588 269

## Beschreibung

Die Erfindung betrifft ein Gebäude aus Holzwerkstoff, insbesondere aus Holzwerkstoffplatten mit den Merkmalen des einleitenden Teils des unabhängigen Anspruches 1.

Die GB-A- 2 287 047 zeigt ein Gebäude der eingangs genannten Gattung aus Platten aus Holzwerkstoff, z.B. Holzspanplatten, wobei die Außenwände, die Innenwände und die Deckenelemente zweischalig ausgebildet sind und wobei zwischen den Platten Hohlräume vorgesehen sind. Bei der GB-A- 2 287 047 werden die mehrschaligen Elemente, aus denen das Gebäude besteht, erst vor Ort, also beim Errichten des Gebäudes aus Platten und Distanzelementen zusammengefügt.

Aus der FR-A- 2 194 145 ist es bekannt, durch in Platten für Gebäude vorgesehene Hohlräume Installationen zu führen.

Aus der US-A-5 588 269 ist ein Gebäude bekannt, bei dem die Außenwände, die Deckenelemente und die Dachelemente jeweils aus wenigstens zwei Holzwerkstoffplatten bestehen. Die Platten der Elemente des Gebäudes sind durch Distanzelemente voneinander in Abstand gehalten und miteinander verbunden, wobei zwischen den Platten Hohlräume vorgesehen sind. Die die Außenwände, die Deckenelemente und die Dachelemente bildenden Platten sind wenigstens in einer Richtung einstückig durchgehend ausgebildet. Schließlich sind die Platten in den jeweils erforderlichen Abmessungen und mit den erforderlichen Randausbildungen vorgefertigt. Dieses Gebäude weist die Merkmale des Oberbegriffes des Anspruchs 1 auf.

Der Erfindung liegt die Aufgabe zugrunde, ein Gebäude, insbesondere ein Wohnhaus zur Verfügung zu stellen, das frei geplant werden kann und das ausschließlich oder wenigstens weit überwiegend aus Holzwerkstoffplatten, insbesondere Spanplatten, besteht.

Gelöst wird diese Aufgabe mit einem Gebäude, das die Merkmale des Anspruches 1 aufweist.

Bevorzugte und vorteilhafte Ausgestaltungen des erfindungsgemäßen Gebäudes sind Gegenstand der Unteransprüche.

Da das erfindungsgemäße Gebäude aus Spanplatten besteht, kann es frei geplant werden, und das insbesondere, weil gemäß einem Vorschlag der Erfindung die Holzwerkstoffplatten in wenigstens einer Richtung der Außenwände, der Innenwände, der Decken und/oder des Daches einstückig durchgehend ausgebildet sind.

Das erfindungsgemäße Konzept erlaubt es auch das Gebäude unter Verwendung des Internet zu planen, indem über eine entsprechende Internet-Seite ("Homepage") von einem Interessenten die Wünsche bezüglich Gestaltung und Größe des Hauses eingegeben werden. Im Falle einer Auftragserteilung können die so errechneten Daten unmittelbar zum Ansteuern der Anlagen des Herstellers der Holzwerkstoffplatten verwertet werden.

Die Außenwände, Innenwände und Decken- und Dachelemente, aus denen das erfindungsgemäße Gebäude besteht, sind wenigstens zweischalig ausgebildet, wobei zwischen den Platten durch Distanzelemente, wie Distanzleisten oder Distanzklötze, definierte Hohlräume vorliegen, in denen z.B. Installationen untergebracht werden können. Die Hohlräume in den Außenwänden Innenwänden und Decken-und Dachelementen können auch für eine Warmluftheizung oder für eine Kühlung des Gebäudes herangezogen werden. Des weiteren kann der Hohlraum in den Außenwänden, Innenwänden, Decken- und Dachelementen, aus denen das Haus besteht, teilweise gefüllt werden, um die Isolationseigenschaften, insbesondere die Schallschutzeigenschaften der Platten, dem jeweiligen Bedarf anzupassen. Die Hohlräume in den Außenwänden, Innenwänden, Decken- und Dachelementen, aus denen das erfindungsgemäße Gebäude besteht, können mit an sich beliebigen Werkstoffen ausgefüllt sein. Der Werkstoff, der gegebenenfalls in den Außenwänden Innenwänden und Decken- und Dachelementen enthalten ist (oder erst eingefullt wird, nachdem die Außenwänden, Innenwänden, Decken- und Dachelementen zu einem ganz oder teilweise fertigen Gebäude zusammengesetzt worden sind) kann auch so gewählt werden (z.B. Beton, Leichtbeton usw.), daß ein Gebäude entsteht, das wenigstens teilweise als Massivgebäude ausgebildet ist.

Mit Vorteil sind bei dem erfindungsgemäßen Gebäude die dem umgrenzten Raum zugekehrten Innenflächen der Außenwände, Innenwände, Decken- und Dachelemente, so weit fertig, daß sie unmittelbar bemalt oder tapeziert werden können. Dies wird insbesondere durch die Verwendung von Spanplatten möglich, die ein äußerst geringes Quell- und Schwindverhalten aufweisen, so daß sie sehr präzise verarbeitet werden können. Es können daher innen fertige, selbsttragende Wände mit integrierten Hohlräumen, gegebenenfalls mit bereits darin enthaltenen Einbauten wie Sanitär-, Elektro- und Lüftungsinstallationen vorgefertigt und zur Verfügung gestellt werden.

Bei dem erfindungsgemäßen Gebäude sind die Hohlräume in den Wänden(Innenwände und Außenwände) mit den Hohlräumen in den die Decken- und/oder Dachelementen verbunden, so daß eine Gesamtheizung oder - kühlung des Gebäudes und somit eine besonders gleichmäßige Raumtemperatur möglich ist. Dies eröffnet auch die Möglichkeit, das Gebäude ohne besonderen Aufwand zu klimatisieren, indem die Hohlräume an eine Klimaanlage angeschlossen werden. Zum Erwärmen des Gebäudes kann beispielsweise eine Luft-Wärme-Pumpe verwendet werden.

Auf den Außenflächen der Außenwände kann eine Isolierung und ein Außenputz aufgebracht werden. Die Dachelemente können mit einer übichen Deckung versehen werden.

Besonders bevorzugt sind im Rahmen der Erfindung Holzspanplatten.

Bevorzugt sind dabei Holzspanplatten in Form von aus langen, schlanken, ausgerichteten Holzspänen mit vorbestimmter Form und Dicke und einem Bindemittel gefertigten Mehrschichtplatten. Die Holzspäne in den Außenschichten sind parallel zur Plattenlänge oder -breite ausgerichtet; die Holzspäne in der Mittelschicht können zufällig angeordnet sein oder sind im allgemeinen rechtwinklig zu den Holzspanen der Außenschicht ausgerichtet. Die für das Herstellen von solchen Platten verwendeten Flachspäne haben im allgemeinen eine Länge von rund 60 mm, eine Breite von 35 mm und eine Dicke von 0,6 mm. Durch den Zerspanprozeß sowie auf Grund der weiteren Verarbeitung_(Trocknung, Siebung, Transport, Beleimung, Streuung) kommt es jedoch zu Beschädigungen der Späne (Spanbrüche, Verwerfungen, Einrollen, Knicken der Späne), die einen relativ großen Feinanteil (kleine, nicht definierbare Spangeometrie) des Spanmaterials bewirken. Die Späne der Deckschichten weisen, da ein Teil des Feinmaterials wieder ausgesiebt werden kann, meist einen geringeren Feinanteil als jene Späne der Mittelschichten auf.

Für die Erfindung können auch Holzspanplatten aus langen, schlanken, ausgerichteten Holzspänen mit vorbestimmter Form und Dicke, die mit einem Bindemittel zu einer Einschichtplatte verbunden sind, verwendet werden. Die Orientierung der Holzspäne ist über die gesamte Dicke der Platten im wesentlichen einheitlich. Eine quergestreute Mittelschicht ist nicht vorgesehen.

Die Distanzelemente (Leisten oder Klötze) können aus Holzwerkstoff bestehen und beispielsweise entsprechend bemessene Holzspanplatten sein. Dies eröffnet die Möglichkeit, die Holzwerkstoffplatten bereits im Herstellungswerk der Platten in der jeweils erforderlichen Größe und mit den erforderlichen Randausbildungen herzustellen. Solche Holzspanplatten sind hinreichend stabil, so daß sie auch den statischen Anforderungen des Gebäudes genügen, ohne daß zusätzliche Maßnahmen erforderlich sind.

Für Innenwände werden bevorzugt Holzwerkstoffplatten aus zwei Holzspanplatten mit dazwischen angeordneten, die Platten voneinander distanzierenden und die Hohlräume zwischen den Platten definierenden Leisten oder Klötzen hergestellt, wobei die Platten mit den Distanzelementen verbunden, insbesondere verleimt sind, verwendet.

Als Außenwände werden Holzwerkstoffplatten verwendet, die z.B. an ihrer dem umgrenzten Raum zugekehrten (Innen-)Seite eine einzelne Platte, beispielsweise eine Holzspanplatte, und an ihrer Außenseite zwei miteinander unmittelbar verbundene, z.B. verleimte Platten, vorzugsweise Holzspanplatten, besitzen, wobei die einzelne Platte und die Doppelplatte über die Distanzelemente (Klötze oder Leisten) miteinander verbunden sind.

Für die Decken- und Dachelemente können Holzwerkstoffplatten verwendet werden, bei denen innen und außen jeweils eine Platte, vorzugsweise eine Holzspanplatte, vorgesehen ist, die durch dickere Distanzelemente oder mehrlagige Distanzelemente in Form von Klötzen oder Leisten miteinander auf Abstand verbunden, beispielsweise verleimt, sind.

Für mehrgeschossige Gebäude können die Innenwände und/oder Außenwände mit horizontalem stoß aneinander gefügt werden, so daß in horizontaler Richtung durchgehende Innenwände oder Außenwände gebildet sind.

Die Decken- und/oder Dachelemente gehen ebenfalls in wenigstens einer Richtung durch und werden beispielsweise über hakenartige Randausbidungen miteinander gekuppelt.

Die beschriebene Ausbildung des erfindungsgemäßen Gebäudes erlaubt es dieses frei zu planen, wobei auch die einzelnen Teile des Gebäudes (Innenwände, Außenwände, Decken- und Dachelemente) bereits in dem Werk, in dem die Platten (z.B. die Holzspanplatten) hergestellt werden, entsprechend dimensioniert gefertigt werden und dann unmittelbar auf die Baustelle transportiert werden. So sind auf der Baustelle keine Zuschneide- oder Zurichtarbeiten mehr erforderlich, sondern es genügt, das Gebäude aus den vorgefertigten Innen- und Außenwänden sowie den Decken- und Dachelementen zusammenzusetzen, dies insbesondere, wenn die einzelnen Teile des erfindungsgsemäßen Gebäudes auch an ihren Rändern, dort wo erforderlich bearbeitet z.B. profilgefräst sind.

Soferne nicht eine ausreichende Abgabe von in den Platten aufgenommener Feuchtigkeit gewährleistet ist, weil z.B. Dampfsperren vorgesehen sind, besteht die Möglichkeit, diese Feuchtigkeit durch die Hohlräume abzuführen, indem diese ausreichend, z.B. durch eine vorgesehene Beheizung des Hauses durch diese, belüftet werden.

Weitere Einzelheiten und Merkmale des erfindungsgemäßen Gebäudes ergeben sich aus der nachstehenden Beschreibung von bevorzugten Ausführungsformen unter Bezugnahme auf die angeschlossenen Zeichnungen.

Es zeigen:
- Fig. 1: eine Innenwand in Schrägansicht;
- Fig. 2: eine Innenwand im Schnitt;
- Fig. 3: eine Außenwand in Schrägansicht;
- Fig. 4: eine Außenwand im Schnitt;
- Fig. 5: ein Deckenelement oder Dachelement in Schrägansicht;
- Fig. 6: das Element von Fig. 5 im Schnitt;
- Fig. 7: in Schrägansicht die Verbindung zwischen Außenwand und Decken-element in Schrägansicht;
- Fig. 8: die Verbindung zwischen Außenwand und Deckenelement im Schnitt;
- Fig. 9: eine Verbindung Außenwand-Dachelement im Traufenbereich;
- Fig. 10: die Verbindung zwischen Außenwand und Dachelement im Traufenbereich im Schnitt;
- Fig. 11: eine Firstausbildung in Schrägansicht;
- Fig. 12: die Firstausbildung von Fig. 11 im Schnitt;
- Fig. 13: eine andere Ausführungsform einer Firstausbildung in Schrägansicht;
- Fig. 14: einen Schnitt zu Fig. 13;
- Fig. 15: eine weitere Ausführungsform einer Firstausbildung in Schrägansicht;
- Fig. 16: die Firstausbildung von Fig. 15 im Schnitt;
- Fig. 17: eine Firstausbildung im Bereich einer Innenwand in Schrägansicht;
- Fig. 18: einen Schnitt zu Fig. 17;
- Fig. 19: im Schnitt einen Horizontalstoß übereinander angeordneter Innenwände;
- Fig. 20: eine Schrägansicht des Horizontalstoßes zwischen Innenwänden;
- Fig. 21: im Schnitt einen Horizontalstoß im Bereich einer Außenwand;
- Fig. 22: den Horizontalstoß von Außenwänden in Schrägansicht;
- Fig. 23: die Verbindung von aneinandergrenzenden Decken- oder Dachelementen in Schrägansicht;
- Fig. 24: einen Schnitt zu Fig. 23;
- Fig. 25: eine Eckausbildung zwischen zwei Innenwänden in Schrägansicht;
- Fig. 26: einen Horizontalschnitt durch die Eckausbildung von Fig. 25;
- Fig. 27: den Anschluß einer Innenwand an eine Außenwand in Schrägansicht;
- Fig. 28: einen Horizontalschnitt zu Fig. 27;
- Fig. 29: eine andere Ausbildung einer Verbindung zwischen Innenwand und Außenwand in Schrägansicht mit vergrößert dargestelltem Verbindungselement;
- Fig. 30: einen Horizontalschnitt zu Fig. 29;
- Fig. 31: eine Eckverbindung zwischen zwei Außenwänden in Schrägansicht;
- Fig. 32: einen Horizontalschnitt hiezu;
- Fig. 33: eine andere Ausbildung einer Eckverbindung zwischen zwei Außenwänden mit vergrößert dargestelltem Verbindungselement;
- Fig. 34: einen Horizontalschnitt zu Fig. 33;
- Fig. 35: eine weitere Ausbildung einer Eckverbindung zwischen zwei Außenwänden in Schrägansicht;
- Fig. 36: einen Horizontalschnitt zu Fig. 35;
- Fig. 37: in Schrägansicht ein Fenster in einer Außenwand;
- Fig. 38: einen Horizontalschnitt zu Fig. 37;
- Fig. 39: eine andere Ausbildung eines Fensters im Bereich einer Außenwand;
- Fig. 40: einen Horizontalschnitt hiezu; und
- Fig. 41: ein erfindungsgemäßes Gebäude, teilweise weggebrochen und in Schrägansicht.

Eine in Fig. 1 und 2 (teilweise) dargestellte Innenwand 1 besteht aus zwei zueinander parallel ausgerichteten, mit Abstand voneinander angeordneten Holzspanplatten 2 und 3, welche die gleichen oder unterschiedliche Stärken haben können. Die Holzspanplatten 2 und 3 sind miteinander über Distanzelemente 4 verbunden. Die Distanzelemente 4 können Leisten oder Klötze sein. Die in Fig. 1 und 2 gezeigte Innenwand 1 wird, z.B. im Herstellerwerk, mit den jeweils erforderlichen Abmessungen und Randausbildungen hergestellt, wobei die Platten 2 und 3 mit den Distanzelementen 4 bereits im Herstellerwerk beispielsweise durch Verleimen verbunden werden. Durch die Distanzelemente 4 liegen zwischen den Platten 2 und 3 der Innenwand 1 Hohlräume 5 vor. Diese Hohlräume 5 können dazu benutzt werden, in der Innenwand 1 Installationen unterzubringen. Diese Hohlräume 5 können auch für eine Temperierung des Gebäude (Erwärmen und/oder Kühlen) herangezogen werden, indem sie an entsprechende Wärme- und/oder Kühlgeräte angeschlossen werden.

Die Hohlräume 5 können bei Bedarf auch mit einer Füllung versehen werden, um die Isoliereigenschaften, insbesondere die Schallschutzeigenschaften der Innenwand 1 an die jeweiligen Erfordernisse anzupassen. Insbesondere ist an eine Füllung mit einem solchen Material gedacht, das die Eigenfrequenz der Innenwand 1 so ändert, daß sie gute Schallschutzeigenschaften besitzt. Die Füllung kann auch so gewählt werden, daß das erfindungsgemäße Gebäude wenigstens teilweise die Eigenschaften eines Massivbaues besitzt.

Eine in Fig. 3 gezeigte Außenwand 10 besitzt auf ihrer dem umgrenzten Raum zugekehrten (Innen-)Seite eine Holzspanplatte 12 und auf ihrer Außenseite zwei unmittelbar miteinander verbundene, z.B. verleimte, Holzspanplatten 13. Die Platte 13 ist, so wie dies an Hand der Fig. 1 und 2 für die Innenwand 1 beschrieben ist, über Distanzelemente 14 mit der Platte 12 verbunden, so daß sich die Hohlräume 15 ergeben. Die Außenwand 10 kann, so wie dies für die Innenwand 1 beschrieben worden ist, im Herstellerwerk mit den benötigten Abmessungen und Randausbildungen hergestellt werden.

Ein in Fig. 5 und 6 dargestelltes, plattenförmiges Element 20, das als Decken- und/oder Dachelement verwendet werden kann, besteht aus beispielsweise zwei Holzspanplatten 22 und 23, die miteinander über Distanzelemente 24 verbunden sind. Für das Decken- und/oder Dachelement 20 ist ein größerer Abstand zwischen den Platten 22 und 23 (Holzspanplatten) vorteilhaft, der durch dickere Distanzelemente 24 (Klötze oder Leisten) erreicht werden kann. Im gezeigten Ausführungsbeispiel wird die größere Dicke der Distanzelemente 24 dadurch erreicht, daß diese in mehreren Lagen (im Beispiel: drei Lagen) zusammengesetzt sind. Zwischen den Distanzelementen 24 und den Platten 22 und 23 vorgesehenen Hohlräume 25 können, wie dies in Fig. 6 angedeutet ist, durch eine Wärmeisolierung 26 und/oder eine Füllung 27 ausgefüllt sein. Alternativ können die Decken- und/oder Wandelemente 20, so wie dies für die Außenwände 10 und die Innenwände 1 beschrieben worden ist, auch für das Verlegen von Installationen und/oder für das Temperieren des Gebäudes herangezogen werden.

Die Fig. 7 und 8 zeigen eine Verbindung zwischen zwei übereinander angeordneten Außenwänden 10 und einem mit seinem Rand zwischen diesen angeordnetem Deckenelement 20. Am Rand der Platten 22, 23 des Deckenelementes 20 sind mit den Hohlräumen 15 in den Außenwänden 10 fluchtende Öffnungen 28 vorgesehen, so daß die Hohlräume 15 in den Außenwänden 10 mit den Hohlräumen 25 im Deckenelement 20 in Verbindung stehen, wie dies in Fig. 8 durch Pfeile angedeutet ist.

Die Fig. 9 und 10 zeigen die Traufenausbildung zwischen einer Außenwand 10 und einem Dachelement 20, das so wie an Hand der Fig. 5 und 6 beschrieben, ausgebildet ist. Die oberen Ränder der Platten 12 und 13 der Außenwand 10 sind, wie dies in Fig. 10 gezeigt ist, bearbeitet und die Platte 22 ist ebenfalls wie in Fig. 10 gezeigt ausgefräst, so daß eine rutschsichere Verbindung zwischen Außenwand 10 und Dachelement 20 gewährleistet ist. Im Bereich der oberen Enden der Hohlräume 15 in der Außenwand 10 sind in der Platte 22 des Dachelementes 20 Durchgangsöffnungen 28 vorgesehen, so daß die Hohlräume 15 in der Außenwand 10 mit den Hohlräumen 25 im Dachelement 20 kommunizieren, wie dies durch den Pfeil in Fig. 10 veranschaulicht ist.

Die Fig. 9 und 10 zeigen auch, daß die Außenwand 10 so angeordnet wird, daß ihre doppelte Platte 13 nach aussen und die Platte 12 zur Rauminnenseite weist.

Die Fig. 11 und 12 zeigen ein Ausführungsbeispiel für die Ausbildung eines Firstes zwischen zwei Dachelementen 20, wobei im Bereich des Firstes eine Pfette 30 aus Vollholz angeordnet ist. Bei dem in Fig. 11 gezeigten Ausführungsbeispiel ist die Pfette 30 unterhalb der Dachelemente 20 angeordnet und greift mit ihren oberen Ecken 31 in entsprechende Ausfräsungen in den unteren Platten 22 der Dachelemente 20 ein. Des weiteren liegt die Pfette 30 mit ihren oben vorgesehenen Schrägflächen 32 an den oberen Randbereichen der Platten 22 der Dachelemente 20 an. So ist eine sichere Abstützung der Dachelemente 20 im Firstbereich gegeben.

Die Fig. 13 und 14 zeigen eine andere Art der Ausbildung eines Firstes mit Pfette 30. Bei dieser Ausführungsform greift die Pfette 30 bis auf die Oberseite der Dachelemente 20 durch und ist oben entsprechend dem Verlauf der Ausrichtung der Dachelemente 20 abgeschrägt. Die Pfette 30 greift mit zwei Schultern 31 in entsprechende Ausfräsungen in den unteren Platten 22 der Dachelemente 20 ein, so daß eine sichere Abstützung der Dachelemente 20 im Firstbereich gegeben ist.

Die Fig. 15 und 16 zeigen eine dritte Alternative für die Ausbildung eines Firstes, der für eine Dachausbildung mit geringeren zu erwartenden Belastungen gedacht ist. Bei dieser Ausbildung schließen die unteren Platten 22 der Dachelemente 20, die gegenüber den firstseitigen Rändern der oberen Platten 23 der Dachelemente 20 zurückversetzt ausgebildet sind, an den Seitenflächen der Pfette 30 an.

Wenn im Firstbereich eines aus zwei Dachelementen 20 gebideten Daches eine Innenwand 1 vorgesehen ist, kann der First, wie in den Fig. 17 und 18 gezeigt, ausgebildet sein. Dabei schließen die unteren Platten 22 der Dachelemente 20 an den oberen horizontalen Rändern der Platten 2 und 3 der Innenwand 1 an, so daß die Hohlräume 5 in der Innenwand 1 mit den Hohlräumen 25 in den Dachelementen 20 kommunizieren.

Wenn beim Errichten eines Gebäudes gemäß der Erfindung höhere Innenwände 1 benötigt werden, können einzelne Innenwände 1 wie in Fig. 19 und 20 gezeigt unter Ausbilden eines horizontalen Stosses übereinander gesetzt werden. Dabei ist es bevorzugt, wenn die Distanzelemente 14 am unteren Rand der oberen Innenwand 1 verlängert ausgebildet sind, also über den unteren Rand der Innenwand 1 vorstehen, und die oberen Enden der Distanzelemente 14 zwischen den Platten 2 und 3 der unteren Innenwand 1 entsprechend zurückversetzt sind, so daß eine formschlüssige Verbindung im Bereich des horizontalen Stosses zwischen den Innenwänden 1 gewährleistet ist, ohne daß die Hohlräume 5 in den Innenwänden 1 unterbrochen sind.

Fig. 21 und 22 zeigen eine ähnliche Ausbildung eines horizontalen Stosses zwischen übereinander angeordneten Außenwänden 10, wobei hier nicht nur die Distanzelemente 14, sondern auch eine Platte der doppelten Platte 13 am unteren Rand der Außenwand 10 vorsteht und am oberen Rand der unteren Außenwand 10 dementsprechend zurückversetzt sind, so daß auch hier eine formschlüssige Verbindung zwischen Außenwänden 10 im Bereich eines horizontalen Stosses gebildet ist, ohne daß die Hohlräume 25 unterbrochen sind.

Bei dem in Fig. 23 gezeigten Ausführungsbeispiel für eine Verbindung nebeneinander angeordneter Decken- oder Dachelemente 20 sind Decken- oder Dachelemente 20 im Bereich ihrer aneinanderstoßenden Ränder im Querschnitt gesehen hakenartig profiliert, so daß sich eine hakenfalzartige Verbindung zwischen benachbarten Decken- oder Dachelementen 20 ergibt. Um die Verbindung zu sichern, können im Bereich des Hakenfalzes Verbindungsschrauben 8 eingedreht sein und/oder es ist eine in Fig. 24 angedeutete Verleimung vorgesehen. Fig. 24 zeigt auch, daß im Bereich der Unterseite des Stosses zwischen benachbarten Decken- oder Dachelementen 20 eine Ausfräsung 28 vorgesehen ist, die durch eine Abdeckung 29, beispielsweise in Form eines Kunststoff- oder Holzstreifens, ausgefüllt ist, so daß die Stoßfuge, insbesondere nachdem die Abdeckung 29 verspachtelt ist, von unten her nicht mehr sichtbar ist. Es ist ersichtlich, daß die hakenfalzartige Ausbildung zwischen benachbarten Decken- oder Dachelementen 20 unter Einbeziehung der Distanzelemente 14, die in diesem Fall bevorzugt wenigstens im Randbereich durchgehend ausgebildet sind (leistenformig) erfolgt, um eine erforderliche Festigkeit zu erreichen.

Zusätzlich zu der Verbindung durch Schrauben 8 kann die Falzverbindung auch durch Leimen gesichert werden.

Die Fig. 25 und 26 zeigen eine Eckverbindung zwischen im Winkel aneinanderstoßenden Innenwänden 1. In dem Bereich der aneinanderstossenden Ränder sind die Platten 3 gegenüber den Platten 2 der Innenwände 1 zurückversetzt, so daß sich die in Fig. 26 gezeigte Anordnung ergibt, wobei die Möglichkeit besteht, die Eckverbindung zu verleimen und/oder durch Schrauben 8 zu sichern.

Bei dem in den Fig. 27 und 28 gezeigten Anschluß einer Innenwand 1 an eine Außenwand 10 ist im Anschlußbereich ein Kantholz 40 vorgesehen, das mit Schrauben 41 mit der Außenwand 10 verbunden ist. Das Kantholz 40 greift zwischen die Platten 2 und 3 der Innenwand 1 ein, wobei die Möglichkeit besteht, die Innenflächen der Platten 2 und 3 mit entsprechenden Ausfräsungen zu versehen. Gesichert wird die Verbindung zwischen Kantholz 40 und Innenwand 2 durch Schrauben 42 und/oder eine Leimung. Im Bereich beider Innen-Ecken sind im Winkelbereich zwischen der Außenwand 10 und der Innenwand 1 Ausfräsungen 44, 45 vorgesehen, die beispielsweise einen Kunststoffwinkel (nicht gezeigt) aufnehmen, der verspachtelt wird. So ist gewährleistet, daß auch, wenn Holz arbeitet, im Anschlußbereich zwischen Außenwand 10 und Innenwand 1 keine Fugen entstehen können.

Die Fig. 29 und 30 zeigen eine alternative Ausbidung des Anschlusses einer Innenwand 1 an eine Außenwand 10. Hiezu sind einerseits an der Platte 12 der Außenwand 10 und anderseits an dem randseitigen Distanzelement 4 der Innenwand 1, beispielsweise aus Metall bestehende, Haken 50 (sh. Fig. 29) angeschraubt, so daß eine formschlüssige Verbindung zwischen Innenwand 1 und Außenwand 10 durch Einhaken der Innenwand 1 von oben her, also durch eine Bewegung nach unten, hergestellt werden kann.

Bei dem in Fig. 31 und 32 gezeigten Beispiel für eine Eckverbindung zwischen zwei im Winkel aneinanderstoßenden Außenwänden 10 sind die Platten 12 gegenüber der zweilagigen Platte 13 zurückversetzt, so daß sich die in Fig. 32 gezeigte Eckverbindung ergibt, bei der die doppelte Platte 13 der einen Außenwand 10 stumpf an den Ban der doppelten Platte 13 der anderen Außenwand 10 stoßt. Die innere Platte 12 der einen Außenwand 10 stoßt stumpf an die Innenfläche der inneren Platte 12 der anderen Außenwand 10, welch letztere an der inneren Platte der doppelten Platte 13 der anderen Außenwand 10 anliegt. Im Bereich der aneinander anliegenden Plattenränder kann eine Leimverbindung 9 und zusätzlich oder alternativ eine Verbindung durch Schrauben 8 vorgesehen sein.

Fig. 33 zeigt ein Ausführungsbeispiel für eine Eckverbindung zwischen zwei Außenwänden 10, die zur Verwendung der Halteklauen 50, wie sie auch an Hand der Fig. 29 und 30 für den Anschluß einer Innenwand 10 an eine Außenwand 10 beschrieben worden sind, hergestellt worden ist.

Die Fig. 35 und 36 zeigen eine Eckverbindung zwischen zwei Außenwänden 10, die gegenüber der von Fig. 31, 32 insoweit abgeändert ist, als die doppelten Platten 13 der Außenwände 10 randseitig gestuft ausgebildet sind und die innere Platte 12 der einen Außenwand 10 an einem Distanzelement 14 der anderen Außenwand 10 anliegt. Auch hier können zusätzlich oder alternativ zu Leimverbindungen 9 Schrauben 8 vorgesehen sein, um die Eckverbindung zwischen den Außenwänden 10 zu sichern.

Die Fig. 37 und 38 zeigen die Ausbildung eines nach innen öffnenden Fensters 60 in einem entsprechenden Ausschnitt in einer Außenwand 10. Es ist insbesondere aus Fig. 38 erkennbar, daß der Fensterstock 61 mit der im Bereich der Fensteröffnung vorspringend ausgebildeten äußeren Platte der doppelten Platte 13 der Außenwand 10 verbunden ist, so daß keine Anschlagleisten nötig sind, da die entsprechende Ausbildung durch entsprechendes Fräsen der doppelten Platte 13 beim Herstellen der Außenwand 10 und der Fensteröffnung in dieser hergestellt werden kann.

Sinngemäßes gilt für die Ausbildung eines nach innen öffnenden Fensters gemäß den Fig. 39 und 40. Auch hier ist keine Anschlagleiste notwendig, da der Fensterstock 61 unmittelbar mit der im Bereich der Fensteröffnung in der Außenwand 10 vorspringend ausgebildeten inneren Platte 12 verbunden ist.

Fig. 41 zeigt ein erfindungsgemäß hergestelltes Gebäude aus zuvor an Hand der Fig. 1 bis 40 beschriebenen Innenwänden 1, Außenwänden 10, Deckenelementen 20 und Dachelementen 20. Es ist ersichtlich, daß die Innenwände 1 in horizontaler Richtung einstückig durchgehend ausgebildet sind. Die Außenwände 10 gehen über die gesamte Länge und Breite des Gebäudes von Fig. 41 einstückig durch und sind lediglich zwecks Erreichen der notwendigen Höhe horizontal übereinandergefügt, wobei der Horizontalstoß so wie in den Fig. 21 und 22 dargestellt, ausgebildet sein kann. Die Ausbildung des Firstes in Kombination mit der dort vorgesehenen Pfette 30 kann, so wie dies zuvor an Hand der Fig. 11 bis 16 beschrieben ist, ausgebildet sein. Im Traufenbereich also dort, wo Dachelemente 20 an Außenwandelemente 10 anschließen, kann beispielsweise die an Hand der Fig. 9 und 10 beschriebene Ausbildung vorgesehen sein.

## Patentansprüche

1. Gebäude, dessen Außenwände (10), Innenwände (1), Decken- und Dachelemente (20) jeweils aus Holzwerkstoffplatten bestehen, die zwei Platten (2,3; 12,13; 22,23) aufweisen, die durch Distanzelemente (4,14,24) voneinander im Abstand gehalten und miteinander verbunden und wenigstens in einer Richtung einstückig durchgehend ausgebildet sind, wobei die Außenwände (10), die Innenwände (1) und die Decken- und Dachelemente (20) in den jeweils erforderlichen Abmessungen und mit den erforderlichen Randausbildungen vorgefertigt sind und wobei zwischen den Platten (2,3; 12,13; 22,23) der Außenwände (10) der Innenwände (1) und der Decken- und Dachelemente (20) Hohlräume (5,15,25) vorgesehen sind, **dadurch gekennzeichnet, daß** die Hohlräume (5,15,25) in den Außenwänden (10), den Innenwänden (1) und den Decken- und Dachelementen (20) an eine Heizung und an eine Klimaanlage angeschlossen sind, daß die Hohlräume (5,15,25) in Außenwänden (10), Innenwänden (1) und Decken- und Dachelementen (20) miteinander kommunizieren, wozu einerseits im Anschlußbereich eines Deckenelementes (20) an einer Außenwand (10) im Randbereich des Deckenelementes (20) Öffnungen (28) vorgesehen sind, welche die Hohlräume (25) im Deckenelement (20) mit den Hohlräumen (15) in der Außenwand (10) verbinden und wozu anderseits im Traufbereich zwischen einer Außenwand (10) und dem Dachelement (20) in einer Platte (22) des Dachelementes (20) Öffnungen (28) vorgesehen sind, welche die Hohlräume (15) in der Außenwand (10) mit den Hohlräumen (25) in Dachelementen (20) verbinden.

2. Gebäude nach Anspruch 1, **dadurch gekennzeichnet, daß** die Platten (2,3; 12,13; 22,23) der Außenwände (10), der Innenwände (1) und der Decken- und Dachelemente (20) Holzspanplatten sind.

3. Gebäude nach Anspruch 2, **dadurch gekennzeichnet, daß** die Holzspäne der Platten (2,3; 12,13; 22,23) mehrere, vorzugsweise drei, Lagen aus in unterschiedlicher Richtung orientierten Holzspänen aufweisen, oder einlagig sind, und im wesentlichen in der gleichen Richtung orientierte Holzspäne aufweisen.

4. Gebäude nach Anspruch 1, **dadurch gekennzeichnet, daß** die Distanzelemente (4,14,24) Leisten sind.

5. Gebäude nach Anspruch 1, **dadurch gekennzeichnet, daß** die Distanzelemente (4,14,24) Klötze sind.

6. Gebäude nach einem der Ansprüche 1 bis 5, **dadurch gekennzeichnet, daß** die Innenwände (1) aus Platten (2, 3) bestehen, die in horizontaler Richtung durchgehend ausgebildet sind.

7. Gebäude nach einem der Ansprüche 1 bis 6, **dadurch gekennzeichnet, daß** die Außenwände (10) aus Platten (12, 13) bestehen, die in horizontaler Richtung durchgehend ausgebildet sind.

8. Gebäude nach einem der Ansprüche 1 bis 7, **dadurch gekennzeichnet, daß** die Deckenelemente (20) aus Platten (22, 23) bestehen, die in Richtung der Breite oder der Länge des Gebäudes durchgehend ausgebildet sind.

9. Gebäude nach einem der Ansprüche 1 bis 8, **dadurch gekennzeichnet, daß** das Dach eine Unterkonstruktion aufweist, die als in Richtung des Gefälles des Daches durchgehenden Dachelementen (20) ausgebildet ist.

10. Gebäude nach einem der Ansprüche 1 bis 9, **dadurch gekennzeichnet, daß** Außenwände (10) aus Platten (12, 13) gebildet sind, die mit horizontalem Stoß übereinander angeordnet sind (Fig. 21).

11. Gebäude nach einem der Ansprüche 1 bis 10, **dadurch gekennzeichnet, daß** Innenwände (1) aus Platten (2, 3) bestehen, die mit horizontalem Stoß übereinander angeordnet sind (Fig. 19).

12. Gebäude nach einem der Ansprüche 1 bis 11, **dadurch gekennzeichnet, daß** Decken des Gebäudes aus Deckenelementen (20) bestehen, die mit in Längs- oder Querrichtung des Gebäudes ausgerichteten Stößen aneinandergefügt sind (Fig. 24).

13. Gebäude nach einem der Ansprüche 1 bis 12, **dadurch gekennzeichnet, daß** die Unterkonstruktion des Daches aus Dachelementen (20) besteht, die mit in Richtung der Neigung des Daches ausgerichteten Stößen aneinandergefügt sind.

14. Gebäude nach einem der Ansprüche 1 bis 13, **dadurch gekennzeichnet, daß** im Firstbereich die aneinandergrenzenden, horizontalen Ränder der Dachelemente (20) durch eine Pfette (30) abgestützt sind (Fig. 12,14,16).

15. Gebäude nach Anspruch 14, **dadurch gekennzeichnet, daß** die inneren Platten (22) der Dachelemente (20) eine Profilierung aufweisen, die zur Profilierung im oberen Bereich der Pfette (30) gegengleich ausgebildet ist (Fig. 12,14).

16. Gebäude nach einem der Ansprüche 1 bis 15, **dadurch gekennzeichnet, daß** im Bereich des horizontalen Stoßes von Innenwänden (1) und Außenwänden (10) die Distanzelemente (4,14) am unteren Rand der Innenwand (1) und der Außenwand (10) vorstehen und die Distanzelemente (4) am oberen Rand der Innenwand (1) und der Außenwand (10) wenigstens um den Überstand der Distanzelemente (4,14) rückspringend ausgebildet sind (Fig. 19,21).

17. Gebäude nach einem der Ansprüche 1 bis 16, **dadurch gekennzeichnet, daß** aneinandergrenzende Ränder von Deckenelementen (20) und von Dachelementen (20) gegengleich profiliert sind (Fig. 23,24).

18. Gebäude nach Anspruch 17, **dadurch gekennzeichnet, daß** die aneinandergrenzenden Ränder von Decken- und Dachelementen (20) hakenfalzartig ausgebildet sind (Fig. 23,24).

19. Gebäude nach einem der Ansprüche 1 bis 18, **dadurch gekennzeichnet, daß** die Hohlräume (5, 15, 25) in den Außenwänden (10), den Innenwänden (1) und den Decken- und Dachelementen (20) teilweise mit Werkstoff gefüllt sind.

20. Gebäude nach einem der Ansprüche 1 bis 19, **dadurch gekennzeichnet, dass** in Hohlräumen (5, 15, 25) der Außenwände (10), der Innenwände (1) und der Decken- und Dachelemente (20) Installationen angeordnet sind.

## Claims

1. Building the outside walls (10), inside walls (1), the ceiling and roof elements (20) each consist of derived timber product sheets which comprise two sheets (2, 3; 12, 13; 22, 23) which are kept at a distance to one another by spacer elements (4, 14, 24) and are joined to one another and are made continously in one piece at least in one direction, the outside walls (10), the inside walls (1) and the ceiling and roof elements (20) are prefabricated with the dimensions required at the time and with the necessary edge formations, between the sheets (2, 3; 12, 13; 22, 23) of the outside walls (10), the inside walls (1) and the ceiling and roof elements (20) there being cavities (5, 15, 25), **characterized in that** the cavities (5, 15, 25), in the outside walls (10), the inside walls (1) and the ceiling and roof elements (20) are connected to a heating and an airconditioning system, that the cavities (5, 15, 25) in outside walls (10), inside walls (1) and ceiling and roof elements (20) communicate with one another, for what on one hand in the connecting area of a ceiling element (20) to an outside wall (10) in the edge area of the ceiling element (20) there are openings (28) which join cavities (25) in the ceiling element (20) to the cavities (15) in the outside wall (10), and for what on the other hand in the area of the eaves between the outside wall (10) and the roof element (20) in one sheet (22) of the roof the element (20) openings (28) are provided which join the cavities (15) in the outside wall (10) to the cavities (25) in roof elements (20).

2. Building according to claim 1, **characterized in that** the plates (2, 3; 12, 13; 22, 13) of the outside walls (10), the inside walls (1) and the ceiling and roof elements (20) are timber particle boards.

3. Building according to claim 2, **characterized in that** the timber particles of the plates (2, 3; 12, 13; 22, 23) comprise multiple, preferably three, layers of wood shavings oriented in different directions or are single layered and comprise wood shavings oriented essentially in the same direction.

4. Building according to claim 1, **characterized in that** the spacer (4, 14, 24) are strips.

5. Building according to claim 1, **characterized in that** the spacers (4, 14, 24) are blocks.

6. Building according to one claims 1 to 5, **characterized in that** the inside walls (1) consist of sheets (2, 3) continous in a horizontal direction.

7. Building according to on of claims 1 to 6, **characterized in that** the the outside walls (10) consist of sheets (2, 3) that are continous in a horizontal direction.

8. Building according to one of claims 1 to 7, **characterized in that** the ceiling elements (20) consist of sheets (12, 13) that are made continous in a direction of a width or a length of the building.

9. Building according to one of claims 1 to 8, **characterized in that** the roof comprises a substructure made of roof elements (20) continous in a direction of the slope of the roof.

10. Building according to one of claims 1 to 9, **characterized in that** the outside walls (10) are made of sheets (12, 13) located on top of one another with a horizontal joint therebetween (Fig. 21).

11. Building according to one of claims 1 to 10, **characterized in that** the inside walls (1) are made of sheets (2, 3) which are located on the top of one another with a horizontal joint therebetween (Fig. 19).

12. Building according to one of claims 1 to 11, **characterized in that** ceilings of the building consist of ceiling elements (20) that are joined to one another with joints aligned in a lengthwise or a transverse direction of the building (Fig. 24).

13. Building according to one of claims 1 to 12, **characterized in that** the substructure of the roof consists of roof elements (20) joined to one another with joints aligned in the direction of the slope of the roof.

14. Building according to one of claims 1 to 13, **characterized in that** in a ridge area, adjoining horizontal edges of the roof elements (20) are supported by a purlin (30) (Fig. 12, 14, 16).

15. Building according to claim 14, **characterized in that** the inner sheets (22) of the roof elements (20) have a profiling which is congruent to the profiling in an upper area of the purlin (30) (Fig. 12, 14).

16. Building according to one of claims 1 to 15, **characterized in that** in an area of a horizontal joint of inside walls (1) and outside walls (10) the spacer elements (4, 14) project on the lower edge of the inside wall (1) and the outside wall (10), and the spacer elements (4) are standing back on the upper edge of the inside wall (1) and the outside wall (10) by at least the projecting length of the spacer elements (4, 14) (Fig. 19, 21).

17. Building according to on of claims 1 to 16, **characterized in that** adjoining edges of ceiling elements (20) and of roof elements (20) are congruntly profiled (Fig. 23, 24).

18. Building according to claim 17, **characterized in that** the adjoining edges of ceiling and roof elements (20) are made of hooked rabbet (Fig. 23, 24).

19. Building according to one of claims 1 to 18, **characterized in that** the cavities (5, 15, 25) in the outside walls (10), the inside walls (1), and in the ceiling and roof elements (20) are partially filled with material.

20. Building according to one of claims 1 to 19, **characterized in that** in cavities (5, 15, 25) of the outside walls (10), the inside walls (1) and the ceiling and roof elements (20) there are provided plumbing and wiring.

## Revendications

1. Bâtiment, dont les murs extérieurs (10), les murs intérieurs (1), les éléments de plafond et de toit (20) sont respectivement constitués de panneaux en matériau à base de bois qui présentent deux panneaux (2, 3 ; 12, 13 ; 22, 23) maintenus à distance l'un de l'autre au moyen d'éléments d'espacement (4, 14, 24) et raccordés entre eux et conçus d'un seul tenant en continu au moins dans une direction, les murs extérieurs (10), les murs intérieurs (1), les éléments de plafond et de toit (20) étant préfabriqués dans les dimensions respectivement nécessaires et avec les formations de bord nécessaires, et des espaces creux (5, 15, 25) étant prévus entre les panneaux (2, 3 ; 12, 13 ; 22, 23) des murs extérieurs (10), des murs intérieurs (1) et des éléments de plafond et de toit (20), **caractérisé en ce que** les espaces creux (5, 15, 25) dans les murs extérieurs (10), les murs intérieurs (1), les éléments de plafond et de toit (20) sont raccordés à un chauffage et à une installation de climatisation, **en ce que** les espaces creux (5, 15, 25) dans les murs extérieurs (10), les murs intérieurs (1), les éléments de plafond et de toit (20) communiquent entre eux, des ouvertures (28) étant prévues à cet effet, d'une part, dans la partie de raccordement d'un élément de plafond (20) à un mur extérieur (10) dans la partie de bord de l'élément de plafond (20), lesquelles raccordent les espaces creux (25) dans l'élément de plafond (20) aux espaces creux (15) dans le mur extérieur (10) et, des ouvertures (28) étant prévues à cet effet, d'autre part, dans la partie de larmier entre un mur extérieur (10) et l'élément de toit (20) dans un panneau (22) de l'élément de toit (20), lesquelles raccordent les espaces creux (15) dans le mur extérieur (10) aux espaces creux (25) dans les éléments de toit (20).

2. Bâtiment selon la revendication 1, **caractérisé en ce que** les panneaux (2, 3 ; 12, 13 ; 22, 23) des murs extérieurs (10), des murs intérieurs (1) et des éléments de plafond et de toit (20) sont des panneaux de particules.

3. Bâtiment selon la revendication 2, **caractérisé en ce que** les copeaux de bois des panneaux (2, 3 ; 12, 13 ; 22, 23) présentent plusieurs couches, de préférence trois couches de copeaux de bois orientés dans différentes directions, ou sont à une seule couche et présentent des copeaux de bois orientés essentiellement dans la même direction.

4. Bâtiment selon la revendication 1, **caractérisé en ce que** les éléments d'espacement (4, 14, 24) sont des listeaux.

5. Bâtiment selon la revendication 1, **caractérisé en ce que** les éléments d'espacement (4, 14, 24) sont des cales.

6. Bâtiment selon l'une quelconque des revendications 1 à 5, **caractérisé en ce que** les murs intérieurs (1) sont constitués de panneaux (2, 3) qui sont formés en continu en direction horizontale.

7. Bâtiment selon l'une des revendications 1 à 6, **caractérisé en ce que** les murs extérieurs (10) sont constitués de panneaux (12, 13) qui sont formés en continu en direction horizontale.

8. Bâtiment selon l'une quelconque des revendications 1 à 7, **caractérisé en ce que** les éléments de plafond (20) sont constitués de panneaux (22, 23) qui sont formés en continu en direction de la largeur ou de la longueur du bâtiment.

9. Bâtiment selon quelconque l'une des revendications 1 à 8, **caractérisé en ce que** le toit présente une sous-charpente qui est formée comme des éléments de toit (20) continus en direction de la pente du toit.

10. Bâtiment selon l'une quelconque des revendications 1 à 9, **caractérisé en ce que** les murs extérieurs (10) sont formés par des panneaux (12, 13) qui sont disposés les uns sur les autres avec une jointure horizontale (fig. 21).

11. Bâtiment selon l'une quelconque des revendications 1 à 10, **caractérisé en ce que** les murs intérieurs (1) sont formés par des panneaux (2, 3) qui sont disposés les uns sur les autres avec une jointure horizontale (fig. 19).

12. Bâtiment selon l'une des revendications 1 à 11, **caractérisé en ce que** des plafonds du bâtiment sont constitués d'éléments de plafond (20) qui sont joints les uns aux autres avec des jointures orientées en direction longitudinale ou transversale du bâtiment (fig. 24).

13. Bâtiment selon l'une quelconque des revendications 1 à 12, **caractérisé en ce que** la sous-charpente du toit est constituée d'éléments de toit (20) qui sont joints les uns aux autres avec des jointures orientées en direction de la pente du toit.

14. Bâtiment selon l'une quelconque des revendications 1 à 13, **caractérisé en ce que** dans la partie du faîte, les bords horizontaux et adjacents les uns aux autres des éléments de toit (20) sont soutenus par une panne (30) (fig. 12, 14, 16).

15. Bâtiment selon la revendication 14, **caractérisé en ce que** les panneaux intérieurs (22) des éléments de toit (20) présentent un profilage qui est formé de manière diamétralement opposée pour le profilage dans la partie supérieure de la panne (30) (fig. 12, 14).

16. Bâtiment selon l'une quelconque des revendications 1 à 15, **caractérisé en ce que** dans la partie de la jointure horizontale des murs intérieurs (1) et des murs extérieurs (10), les éléments d'espacement (4, 14) sur le bord inférieur du mur intérieur (1) et du mur extérieur (10) sont en saillie et **en ce que** les éléments d'espacement (4) sur le bord supérieur du mur intérieur (1) et du mur extérieur (10) sont formés en décrochement au moins autour de la saillie des éléments d'espacement (4, 14) (fig. 19, 21).

17. Bâtiment selon l'une quelconque des revendications 1 à 16, **caractérisé en ce que** les bords adjacents les uns aux autres d'éléments de plafond (20) et d'éléments de toit (20) sont profilés de manière diamétralement opposée (fig. 23, 24).

18. Bâtiment selon la revendication 17, **caractérisé en ce que** les bords adjacents les uns aux autres d'éléments de plafond (20) et d'éléments de toit (20) sont formés à la manière de joints crochus (fig. 23, 24).

19. Bâtiment selon l'une quelconque des revendications 1 à 18, **caractérisé en ce que** les espaces creux (5, 15, 25) dans les murs extérieurs (10), dans les murs intérieurs (1) et dans les éléments de plafond et de toit (20) sont partiellement remplis de matériau.

20. Bâtiment selon l'une quelconque des revendications 1 à 19, **caractérisé en ce que** des installations sont disposées dans les espaces creux (5, 15, 25) des murs extérieurs (10), des murs intérieurs (1) et des éléments de plafond et de toit (20).
